# FASCICULE DE BREVET EUROPEEN

(11) **EP 2 121 460 B1**
(45) Date de publication et mention de la délivrance du brevet: **27.10.2010**
(21) Numéro de dépôt: 08700523.7
(22) Date de dépôt: 15.01.2008
(51) Int. Cl.: B65D 6/28, B65D 6/34

(54) **PROCEDE D'ASSEMBLAGE DE LAMES DE BOIS**
VERFAHREN ZUM ANBRINGEN VON HOLZLEISTEN
METHOD OF ASSEMBLING STRIPS OF WOOD

(30) Priorité: 16.01.2007 CH 582007
(43) Date de publication de la demande: 25.11.2009
(73) Titulaire: Zuber, Pierre-Louis, 3960 Sierre (CH)
(72) Inventeur: Zuber, Pierre-Louis, 3960 Sierre (CH)
(74) Mandataire: GLN
(86) Numéro de dépôt international: PCT/CH2008/000018
(87) Numéro de publication internationale: WO 2008/086636

(56) Documents cités:
- WO-A-2006/060926
- FR-A- 2 865 958
- GB-A- 1 136 469

## Description

La présente invention se rapporte à un procédé d'assemblage de lames de bois et plus particulièrement à un assemblage de lames de bois constituant un fût carré ou rectangulaire .

Un tonneau à vin comportant des lames de bois assemblées est connu du document FR 2 865958.

Les fûts carrés ou rectangulaires ont été développées pour la vinification dans un but d'économie. En effet les fûts traditionnels en forme de tonneau comportent des lames en bois incurvées ce qui nécessite un remplacement complet et coûteux du fût à chaque vinification pour obtenir chaque année le même tanin produit par le bois du fût. Les cuves carrées au rectangulaires présentent l'avantage d'être constituées de lames de bois droites. Cette conception présente l'avantage d'être constituée par une structure de base en acier inoxydable, par exemple, sur laquelle sont montées les lames de bois droites. Cet avantage est principalement constitué par le fait qu'après chaque vinification il suffit de remplacer les lames de bois au contraire des fûts conventionnels cerclés qui nécessitent un remplacement complet du fût. L'avantage économique est constitué par le fait d'une part qu'il est moins coûteux de fabriquer des lames droites que des lames incurvées, et par le fait que seules les lames doivent être changées pour une nouvelle vinification.

Toutefois, la conception à lames droites présente un problème important qui est la connexion à l'endroit de la jonction des lames à chaque angle de 90°.

Le but de la présente invention consiste à remédier au problème susmentionné.

Le but est atteint selon le principe défini par la revendication 1.

Le procédé d'assemblage de lames de bois, selon le principe de l'invention, est constitué par des rainures et des nervures qui sont pratiquées à chaque extrémité des lames, les nervures et rainures présentant des formes particulières permettant d'effectuer un double collage. Des rainures et nervures de forme trapézoïdales et des rainures et nervures de forme triangulaire.

Les rainures et nervures de forme trapézoïdale sont destinées à un collage de fixation, c'est-à-dire un collage de bois. Les nervures triangulaires présentent un jeu dans lequel un joint alimentaire est introduit lors du montage. Le joint alimentaire, un joint alimentaire en silicone alimentaire par exemple, permet de garantir que la colle à bois ne vienne en contact avec le liquide, le vin par exemple, ce qui supprime totalement les risques d'altération du liquide et de son goût.

Le dessin annexé illustre schématiquement et à titre d'exemple le principe de l'invention.

La figure 1 est une vue en coupe de l'assemblage entre les lames de bois transversales et longitudinales.

En référence à la figure 1, une lame de bois longitudinale 1 présente à une de ses extrémités une rainure trapézoïdale 3 et une rainure triangulaire 4. Une lame de bois transversale 2 comporte à son extrémité une nervure trapézoïdale qui est destinée à coopérer avec la rainure trapézoïdale de la lame de bois longitudinale 1 et comporte à son extrémité une nervure triangulaire qui est destinée à coopérer avec un espace avec la rainure triangulaire pratiquée dans la lame de bois longitudinale. Lors du montage, une colle à bois est introduite dans la rainure trapézoïdale 3 et un joint alimentaire 5 est introduit dans la rainure triangulaire 4 de manière à combler l'espace qui se trouve entre la rainure triangulaire et la nervure rectangulaire. De cette manière, la colle à bois maintient fixement les lames de bois à chacune de leurs extrémités et le joint alimentaire, du silicone alimentaire par exemple, garantit une parfaite étanchéité et empêche également que la colle à bois ne vienne en contact avec le liquide 7, du vin par exemple

Une vis 6 est fixée aux lames de manière à sécuriser l'assemblage du collage d'une manière mécanique.

## Revendications

1. Procédé d'assemblage de lames de bois constitué par des rainures et des nervures pratiquées à chaque extrémités des lames, **caractérisé par le fait qu'**une des rainures est une rainure trapézoïdale (3), l'autre rainure étant une rainure triangulaire (4), la rainure trapézoïdale coopérant avec une nervure correspondante par collage, la rainure triangulaire coopérant, avec un espace comblé par un joint élastique (5), avec une nervure triangulaire correspondante, l'assemblage étant sécurisé de manière mécanique par des vis.

2. Procédé d'assemblage, selon la revendication 1, **caractérisé par le fait que** le joint élastique est un joint alimentaire.

## Claims

1. A method of assembling strips of wood made up of grooves and tongues formed at each end of the strips, **characterized by** the fact that one of the grooves is a trapezoidal groove (3), the other groove being a triangular groove (4), the trapezoidal groove collaborating with a corresponding tongue by bonding, the triangular groove collaborating, with a space filled in by a elastic seal (5), with a corresponding triangular tongue, the assembly being mechanically secured by screws.

2. The assembly method, according to claim 1, **characterized by** the fact that the elastic seal is a food-grade seal.

## Patentansprüche

1. Verfahren zur Montage von Holzbrettern, das aus Hohlkehlen und Rippen besteht, die an jedem Ende der Bretter ausgebildet sind, **dadurch gekennzeichnet, dass** eine der Hohlkehlen eine trapezförmige Hohlkehle (3) ist, wobei die andere Hohlkehle eine dreieckige Hohlkehle (4) ist, wobei die trapezförmige Hohlkehle mit einer entsprechenden Rippe durch Kleben zusammenwirkt, wobei die dreieckige Hohlkehle mit einem Raum, der durch eine elastische Dichtung (5) ausgefüllt ist, mit einer entsprechenden dreieckigen Rippe zusammenwirkt, wobei die Montage mechanisch durch Schrauben abgesichert ist.

2. Montageverfahren nach Anspruch 1, **dadurch gekennzeichnet, dass** die elastische Dichtung eine Lebensmitteldichtung ist.
